# EUROPÄISCHE PATENTSCHRIFT

(11) **EP 0 053 690 B1**
(45) Veröffentlichungstag und Bekanntmachung des Hinweises auf die Patenterteilung: **08.02.1984**
(21) Anmeldenummer: 81108721.2
(22) Anmeldetag: 22.10.1981
(51) Int. Cl.: H01R 11/30

(54) **Anordnung zum Ansetzen einer Prüfleitung**
Device for applying a test lead
Disposition pour appliquer un conducteur de test

(30) Priorität: 04.12.1980 DE 3045780
(43) Veröffentlichungstag der Anmeldung: 16.06.1982
(73) Patentinhaber: SIEMENS AKTIENGESELLSCHAFT, 80333 München (DE)
(72) Erfinder: Harbauer, Werner, Dipl.-Ing., D-8460 Schwandorf (DE)

## Beschreibung

Die Erfindung bezieht sich auf eine Anordnung zum Ansetzen einer Prüfleitung an berührungssicher abgedeckte, über eine zylinderförmige Öffnung zugängige Anschlußklemmen von elektrischen Geräten.

Bei Anlagen mit Niederspannungs-Schaltgeräten, insbesondere in Steuerverteilungen, müssen Potentiale zwischen den Klemmen eines Gerätes bzw. zwischen verschiedenen Geräten gemessen werden können. Dies kann erforderlich sein zur Kontrolle beim Aufbau der Anlage oder aber zur Fehlersuche bei vorhandenen Störungen. Da die Anschlüsse der Geräte aus sicherheitstechnischen Gründen abgedeckt werden,, besteht kaum Möglichkeit, mit handelsüblichen Klemmen Potentiale abzugreifen, ohne hierzu Hilfspersonen zur Verfügung zu haben, die die Prüfspitzen auf die Anschlußschrauben oder auf eine andere, offene, abgreifbare, spannungsführende Stelle drücken. Dies führt zu einem relativ hohen Personal- und Zeitaufwand. Bei einer bekannten Anordnung (Druckschrift AR 8691 D 5 N. Industrie-Relais CA 2-F der Firma Telemecanique) der obengenannten Art ist daher auf der Kontaktzuleitung zusätzlich zu der Anschlußklemme eine Prüfbuchse befestigt, die durch eine gesonderte Gehäuseöffnung zugänglich ist. Abgesehen von den zusätzlichen Arbeitsgängen und dem Materialaufwand beim Anbringen einer derartigen Kontaktbuchse, die an jeder einzelnen Klemme vorhanden sein muß, sind diese Buchsen lediglich für den Durchmesser eines Steckers geeignet, so daß spezielle Prüfleitungen mit Stecker erforderlich sind.

Durch die Erfindung soll eine Anordnung der obengenannten Art dahingehend verbessert werden, daß bei geringem Aufwand eine vielseitige Prüfung auch an beliebigen Geräten möglich ist. Dies wird auf einfache Weise dadurch erreicht, daß zwischen Prüfleitung bzw. Prüfstecker und Anschluß ein permanentmagnetisches, zylinderförmiges Zwischenteil eingefügt ist.

Es ist an sich bekannt, über Magnete Leitungen für Schweißgeräte (CA-A-907717) für Kopfhörer (CH-A-489121) oder für Sonden am Körper (US-A-4 067 342) zu kontaktieren. Hier handelt es sich jedoch generell um kleine, bei Berühung ungefährliche Spannungen (DE-A-1 805 539).

Bei der erfindungsgemäßen Anordnung ist keine Anpassung der Gehäusegeometrie an den Anschluß bzw. die Klemme notwendig und Abdeckungen im Gehäuse, an denen sich Prüfkrallen abstützen könnten, werden nicht benötigt. Das Zwischenteil kann hier als Buchse ausgebildet werden, was jedoch als Permanentmagnet relativ schwer herzustellen ist. Es is daher vorteilhafter, wenn eine Steckerbuchse an der Außenseite des Bodens mit dem Permanentmagneten verbunden ist. Um Spannungsverschleppungen außerhalb der Abdeckung zu vermeiden, ist es vorteilhaft, wenn Permanentmagnet und Steckerbuchse über eine Isolierumhüllung miteinander verbunden sind. Um einen sicheren Übergang, d. h. ohne große Übergangswiderstände zwischen dem Permanentmagnet und der Steckerbuchse, zu gewährleisten, ist es vorteilhaft, wenn zwischen Permanentmagnet und Steckerbuchse eine lotfähige Schicht eingebracht ist. Eine einfache Verbindung zwischen Permanentmagnet und Buchse läßt sich erreichen, wenn an der Außenseite des Bodens der Steckerbuchse einer der Außenkontur der Permanentmagneten angepaßte Öffnung vorhanden ist, in die unter Zwischenschaltung einer dünnen, leitfähigen Folie der Permanentmagnet eingepreßt ist. Um sicherzustellen, daß bei der Prüfung der Permanentmagnet auch auf der Anschlußschraube aufliegt, kann es vorteilhaft sein, wenn der Permanentmagnet an der Bodenseite als Schraubendreherklinge ausgebildet ist. Um auch bei Erschütterungen eine sichere Kontaktgabe zwischen Magnet und Anschluß zu gewährleisten, hat es sich als vorteilhaft erwiesen, wenn das Zwischenteil aus Kobalt und seltenen Erden vorzugsweise Samarium besteht.

Anhand der Zeichnung wird ein Ausführungsbeispiel gemäß der Erfindung beschrieben und die Wirkungsweise näher erläutert. Es zeigt
Figur 1 ein elektrisches Gerät, beispielsweise ein Schütz, in perspektivischer Darstellung mit entsprechenden Anschlußklemmen,
Figur 2 eine Teilansicht der Abdeckung und der Anschlußschraube des Schützes mit dar- überliegender Anordnung zum Ansetzen der Prüfleitung, zum Teil im Schnitt, und
Figur3 einen Seitenschnitt durch eine weitere Ausführung der Anordnung zum Ansetzen einer Prüfleitung.

Das Schaltgerät nach Fig. 1 besteht aus dem Sockel 1, der Abdeckung 2, durch die die Klemmschrauben 3 gegen Berührung abgedeckt sind. Die Klemmschraube 3 ist in die gestrichelt angedeutete Rahmenklemme 4 eingedreht, die mit dem eigentlichen Anschluß 5 in Verbindung steht. Zum Einführen des Anschlußleiters in die Rahmenklemme 4 dient ein Einführtrichter6. Wie die Fig. 1 zeigt, ist die Klemmschraube 3 von der Abdeckseite her nicht ohne weiteres zugänglich, so daß eine Überprüfung des Anschlusses mit der Prüfleitung7, an der ein Prüfstecker8 befestigt ist, nicht ohne weiteres möglich ist. Hierzu ist mit dem Prüfstecker8 die erfindungsgemäße Anordung 9 zum Ansetzen einer Prüfleitung verbunden. Die Anordnung 9 ist aus Fig. 2 zu ersehen. Sie besteht aus dem Permanentmagneten 10 und der Steckerbuchse 11 für den Prüfstecker8, die über eine lötfähige Schicht 12 miteinander verbunden sind. Zum Berührungsschutz und zum zusätzlichen mechanischen Halten dient eine lsolierumhüllung 13. Zum Durchführen der Prüfung braucht lediglich der Magnet 10 durch die Öffnung 14 der Abdeckung 2 hindurchgeführt zu werden, um mit dem Kopf der Klemmschraube 3 elektrisch leitend in Verbindung zu kommen. Es ist ersichtlich, daß hier lediglich eine Anordnung pro Ende der Prüfleitung vorhanden sein muß, wohingegen beim Stand der Technik für jede einzelne Klemme eine gesonderte Buchse vorhanden ist. Es ist auch ohne weiteres möglich, die Steckerbohrung 15 der Steckerbuchse 11 der zu verwendenden Prüfleitung 7 bzw. dem Prüfstecker 8 anzupassen. Die Fig. 3 zeigt eine weitere Ausbildungsmöglichkeit der erfindungsgemäßen Anordnung, nach der an der Außenseite 16 des Bodens 17 der Steckerbuchse 11 eine der Außenkontur des Permanentmagneten 10 angepaßte Öffnung 18 vorhanden ist, in die unter Zwischenschaltung einer dünnen, leitfähigen Folie 19 der Permanentmagnet 10 eingepreßt ist. Der Permanentmagnet 10 nach Fig. 3 läuft an der Bodenseite in die Form einer Schraubendreherklinge 20 aus. Die dünne, leitfähige Folie 19 besteht beispielsweise aus Kupfer GAL SN.

## Patentansprüche

1. Anordnung (9) zum Ansetzen einer Prüfleitung (7) an berührungssicher abgedeckte (2), über eine zylinderförmige Öffnung (14) zugängige Anschlußklemmen von elektrischen Geräten, dadurch gekennzeichnet, daß zwischen Prüfleitung(7) oder Prüfstecker (8) und Anschlußklemme (5) ein permanentmagnetisches, zylinderförmiges Zwischenteil eingefügt ist.

2. Anordnung nach Anspruch 1, dadurch gekennzeichnet, daß eine Steckerbuchse (11) an der Außenseite ihres Bodens (17) mit einem Permanentmagneten (10) verbunden ist.

3. Anordnung nach Anspruch 2, dadurch gekennzeichnet, daß Permanentmagnet (10) und Steckerbuchse (11) über eine Isolierumhüllung (13) miteinander verbunden sind.

4. Anordnung nach Anspruch 3, dadurch gekennzeichnet, daß zwischen dem Permanentmagneten (10) und der Steckerbuchse (11) eine lötfähige Schicht (12) eingebracht ist.

5. Anordnung nach Anspruch 2 oder 3, dadurch gekennzeichnet, daß an der Außenseite des Boden (17) der Steckerbuchse (11) eine der Außenkontur des Permanentmagneten (10) angepaßte Öffnung (18) vorhanden ist, in die unter Zwischenschaltung einer dünnen, leitfähigen Folie (19) der Permanentmagnet (10) eingepreßt ist.

6. Anordnung nach einem der vorhergehenden Ansprüche, dadurch gekennzeichnet, daß der Permanentmagnet (10) an der Bodenseite als Schraubendreherklinge (20) ausgebildet ist.

7. Anordnung nach einem der vorhergehenden Ansprüche, dadurch gekennzeichnet, daß das Zwischenteil (9) aus Kobalt (Co) und seltenen Erden vorzugsweise Samarium (Sm) besteht.

## Claims

1. An arrangement (9) for fastening a test line (7) to connection terminals of electrical devices, which terminals are covered (2) so as to be safe from contact and are accessible by way of a cylindrical opening (14) characterised in that a permanently magnetic, cylindrical intermediate component is inserted between the test line (7), or test plug (8) and the connecting terminal (5).

2. An arrangement according to Claim 1, characterised in that, at the outer side of its base (17), a plug socket (11) is connected to a permanent magnet (10).

3. An arrangement according to Claim 2, characterised in that the permanent magnet (10) and the plug socket (11) are connected to one another by means of an insulating casing (13).

4. An arrangement according to Claim 3, characterised in that a solderable layer (12) is introduced between the permanent magnet (10) and the plug socket (11).

5. An arrangement according to Claim 2 or Claim 3, characterised in that on the outer side of the base (17) of the plug socket (11), there is an opening (18) which is adapted to the outer contour of the permanent magnet (10) and into which the permanent magnet (10) is pressed with the interposition of a thin, conducting foil (19).

6. An arrangement according to one of the preceding Claims, characterised in that, at its bottom side, the permanent magnet (10) is formed as a screw driver blade (20).

7. An arrangement according to one of the preceding Claims, characterised in that the intermediate component (9) is made of cobalt (Co) and rare earths, preferably samarium (Sm).

## Revendications

1. Dispositif (9) pour appliquer un conducteur d'essai (7) contre des bornes de raccordement d'appareils électriques, qui sont protégées par un capot de recouvrement (2) et sont accessibles à travers une ouverture cylindrique (14), caractérisé par le fait qu'entre le conducteur d'essai (7) ou une fiche d'essai (8) et la borne de raccordement (5) est insérée une pièce intercalaire cylindrique à aimantation permanente.

2. Dispositif suivant la revendication 1, caractérisé par le fait qu'une douille à enfichage (11) est reliée, sur le côté extérieur de son fond (17) à un aimant permanent (10).

3. Dispositif suivant la revendication 2, caractérisé par le fait que l'aimant permanent (10) et la douille à enfichage (11) sont reliés entre eux par l'intermédiaire d'une enveloppe isolante (13).

4. Dispositif suivant la revendication 3, caractérisé par le fait qu'une couche soudable (12) est insérée entre l'aimant permanent (10) et la douille à enfichage (11).

5. Dispositif suivant la revendication 2 ou 3, caractérisé par le fait que sur le côté extérieur du fond (17) de la douille à enfichage (11) est présente une ouverture (18) adaptée au contour extérieur de l'aimant permanent (10) et dans laquelle l'aimant permanent (10) est emmanché à force avec interposition d'une feuille conductrice mince (19).

6. Dispositif suivant l'une des revendications précédentes, caractérisé par le fait que l'aimant permanent (10) est réalisé, du côté du fond sous la forme d'une lame de tournevis (20).

7. Dispositif suivant l'une des revendications précédentes, caractérisé par le fait que la pièce intercalaire (9) est constituée par du cobalt (Co) et par des terres rares, de préférence du Samarium (Sm).
